# EUROPÄISCHE PATENTSCHRIFT

(11) **EP 0 602 640 B1**
(45) Veröffentlichungstag und Bekanntmachung des Hinweises auf die Patenterteilung: **30.07.1997**
(21) Anmeldenummer: 93120318.6
(22) Anmeldetag: 16.12.1993
(51) Int. Cl.: F21V 5/00

(54) **Verfahren und optische Einrichtung zur Erzeugung von gerichtet abstrahlbarem Licht für Signal- oder Beleuchtungszwecke**
Method and optical device for generating a directional beam of light for signalling or lighting purposes
Procédé et dispositif optique de production d'un faisceau de lumière directionnel aux fins de signalisation ou d'éclairage

(30) Priorität: 18.12.1992 DE 4243109
(43) Veröffentlichungstag der Anmeldung: 22.06.1994
(73) Patentinhaber: SIEMENS AKTIENGESELLSCHAFT, 80333 München (DE)
(72) Erfinder: Goerke, Reinhard, Dr., B-1030 Brussel (BE)

(56) Entgegenhaltungen:
- EP-A- 1 980 088
- FR-A- 2 116 758
- GB-A- 1 016 301
- US-A- 2 329 557
- US-A- 3 154 254

## Beschreibung

Die Erfindung betrifft eine Einrichtung und ein Verfahren zur Erzeugung von aus Unterflurfeuern gerichtet abstrahlbarem Licht für Signal- oder Beleuchtungszwecke, insbesondere im Flughafenbereich, wobei durch eine Optik mit optisch wirkenden Flächen, wie Reflektoren und Refraktoren, gegebenenfalls auch Filtern, ein über ein Austrittsprisma gerichtet abgestrahlter Lichtstrahl aus einer Lichtquelle, z.B. einer Halogenlampe, im Inneren des Unterflurfeuers erzeugt wird.

Aus der Luftfahrt, aber auch aus der Seefahrt sind Signaleinrichtungen bekannt, bei denen um eine Lichtquelle, z.B. eine Glühfadenlampe, ein Fresnel-Linsensystem umläuft, wodurch eine ringförmige Lichtverteilung erzeugt wird. Der erzeugte Lichtstrahl hat eine sehr gleichmäßige Lichtintensitätsverteilung und weist nur eine geringe Aufweitung auf.

Es ist Aufgabe der Erfindung, das oben beschriebene Fresnel-Prinzip in Abwandlung auch für kleine, mit festen Linsensystemen ausgerüstete Signal- oder Beleuchtungseinrichtungen, wie sie Unterflurfeuer darstellen, nutzbar zu machen.

Kleine Fresnel-Linsen-Systeme mit feststehenden Optiken sind bereits aus der sogenannten binären Optik bekannt (Aufsatz: "Binary Optics", Scientific American May 1992). Die hier beschriebenen Fresnel-Linsenplatten sind jedoch aus Kosten- und Wirkungsgradgründen für technische Beleuchtungseinrichtungen wenig geeignet.

Aus der EP-A-0 198 088 ist weiterhin eine optische Einrichtung mit einer Oberfläche mit Fresnel-Linsen bekannt, die zu einer gleichmäßigen Lichtabstrahlung aus einer langgestreckten Lichtquelle führt. Zur Verwendung in Unterflurfeuern ist eine derartige Einrichtung nicht geeignet.

Eine weitere Aufgabe der Erfindung besteht darin, eine Optik mit einer, einer Fresnel-Linsenplatte ähnlichen Wirkung, so auszubilden, daß sie kostengünstig serienmäßig, z.B. durch Gießen, herstellbar ist und dabei insbesondere für eine Verwendung in Signaleinrichtungen im Freien geeignet ist.

Die Hauptaufgabe wird im wesentlichen dadurch gelöst, daß zum Erreichen einer spezifizierten, vorzugsweise gleichmäßigen, Intensitätsverteilung des abgestrahlten Lichts, dieses in einem Lampenreflektor einer Querschnitts-Anpassung und dann einer Korrektur durch dem Fresnel-Prinzip-ähnliche Wirkungen, über Rippen oder kleinere Prismen mit konkav und konvex abwechselnden, optisch zusammenwirkenden, Abschnitten auf den Rippen oder den kleineren Prismen derart unterzogen wird, daß die sich durch unterschiedliche Lichtwege im Inneren der Einrichtung ergebenden Fehlrichtungen des Lichts korrigiert werden.

Zur Lösung der Nebenaufgabe werden die verwendeten optischen Mittel vorteilhaft als minioptische Mittel mit einer Größe im Millimeterbereich ausgebildet. Dabei werden auch Interferenzphänomene mit ihren möglicherweise nachteiligen Folgen für die Farbqualität vermieden.

Weitere vorteilhafte Ausgestaltungen sind aus den Unteransprüchen entnehmbar, desgleichen die vorzugsweise vorgesehene Verwendung.

Die Erfindung wird in Zeichnungen näher erläutert, aus denen weitere, auch nur zeichnerisch dargestellte, erfinderische Einzelheiten entnehmbar sind, insbesondere in Verbindung mit den Unteransprüchen. Im einzelnen zeigen:
- FIG 1: eine Erläuterung des Prinzips,
- FIG 2: eine dreidimensionale Darstellung eines Abstrahlprismas mit lichteintrittsseitigen erfindungsgemäßen optischen Mitteln,
- FIG 3: die Aufsicht auf eine erfindungsgemäße Lichteintrittsfläche,
- FIG 4: einen Schnitt entsprechend den Linien A-A in FIG 3,
- FIG 5: einen Schnitt entsprechend der Linie B-B in FIG 3 und
- FIG 6: einen Schnitt entsprechend der Linie C-C in FIG 3,
- FIG 7: eine vergrößerte Darstellung eines minioptischen Mittels,
- FIG 8: eine in beispielhafter Form gezeigte Taxiway-Lampe im Schnitt sowie
- FIG 9: eine Fußgängerbereichs-Beleuchtungseinrichtung mit abbildender Optik im Schnitt.

In FIG 1 bezeichnen 1 und 2 zwei Eintrittsstrahlen in ein Prisma 3 mit Austrittsstrahlen 4 und 5. Eintrittsseitig weist das Prisma 3 die erfindungsgemäßen minioptischen Mittel auf, die die ungleichmäßig aufgefächerten Eintrittsstrahlen 1 und 2 (α > β) in ungefähr gleich aufgefächerte Austrittsstrahlen (χ1 ≈ χ2) verwandeln. Die Ungleichmäßigkeit der Eintrittsstrahlen 1 und 2 ergibt sich dabei nicht nur durch den Reflektor 6, sondern auch durch die räumliche Verteilung des Lichterzeugungselementes 7, z.B. die Wendel einer Lampe.

In FIG 2 bezeichnet 8 ein Prisma mit den eintrittsseitig angeordneten Mitteln 9, die Fresnel-ähnlich wirken und erfindungsgemäß die Austrittsstrahlen 10 vergleichmäßigen (χL = χM = χR). Die minioptischen Mittel 9 selbst, die zur Verdeutlichung in den Figuren vergrößert dargestellt sind, sind räumlich, entsprechend der Einfallsaufweitung, gekrümmt (R2) und ebenfalls entsprechend der Einfallsaufweitung verteilt auf einem Radius R1 angeordnet. Die minioptischen Mittel sind also dreidimensional beeinflußt angeordnet (Krümmung in sich, Anordnung auf einer gekrümmten Mittellinie und Schränkung gegeneinander, insbesondere V-förmig).

In FIG 3 bezeichnet 10 die Eintrittsseite des Prismas mit den minioptischen Mitteln 11, die zur Vereinfachung durch gestreckte Außenkanten gezeichnet sind. So ergibt sich in der Mitte ein V-förmiger Keil 12, der in der Realität gebogene Seiten aufweist. Die Schränkung der einzelnen minioptischen Mittel 11 gegeneinander erfolgt entsprechend dem Radius R1. Die hier gezeigte Konfiguration ist für eine Abstrahlung in Abstrahl-Normalrichtung des Prismas geeignet, zur Abstrahlung unter einem Winkel zur Seite, z.B. für Runways, wird eine asymmetrische, einseitig abgelenkt strahlende Konfiguration gewählt.

In FIG 4 bezeichnet 12 das Prisma und 13 die Mittel der Minioptik in Seitenansicht. Wie ersichtlich sind die Krümmungen teils konkav und teils konvex.

In FIG 5 bezeichnet 14 einen Teilschnitt des Prismas und 15 die nur angedeuteten minioptischen Mittel. Aus der Zusammenschau der FIG 3 und 5 ergibt sich die räumliche Krümmung entsprechend der Radien R1 und R4 für die Gesamtheit der minioptischen Mittel, während die einzelnen minioptischen Mittel die Radien R2 und R3 aufweisen. Weiterhin für die minioptischen Mittel bedeutsam sind die Radien R5 und R6, die in FIG 6 gezeigt sind. In FIG 6 bezeichnet 16 einen Teilschnitt durch das Prisma und 17 die Seitenansicht eines minioptischen Mittels.

In FIG 7 bezeichnet 18 die Umrisslinie eines vergrößert dargestellten minioptischen Mittels, die im wesentlichen aus einzelnen Kreisbögen mit in einander übergehenden Radien besteht. So ergibt sich eine vorteilhaft stufenlos wirkende Lichtverteilung trotz stufiger Anordnung der minioptischen Mittel. Die Größe der einzelnen Radien und die Länge der Kreisbögen sowie die Richtung der Verbindungslinie 19 mit definierter Neigung gegenüber der Abstrahlrichtung ist von der Geometrie der verwendeten Lichtquelle und der optischen Einrichtung in der Lampe abhängig und wird jeweils an diese Vorgaben angepaßt.

In FIG 8 bezeichnet 20 den Deckel einer Beleuchtungseinrichtung im Flughafenbereich, z.B. eines Taxiway-Lights. 21 bezeichnet die untere Gehäuseseite, auf der die Lichtquelle 22 mit Reflektor befestigt ist. Diese ist herkömmlicher Ausführung, ebenso ihre Anordnung in der Beleuchtungseinrichtung sowie die Beleuchtungseinrichtung selbst. Das in der Lampe 22 erzeugte Licht gelangt durch ein Filter, das optionell ist, in das Austrittsprisma 23 mit den minioptischen, erfindungsgemäß ausgestalteten Mitteln 24 und verläßt das Prisma 23 in vorteilhaft gleichmäßiger Verteilung.

In FIG 9 ist eine Ausführung einer Einrichtung zur Illumination im Fußgängerbereich mit dem Abstrahlwinkel 0° gezeigt. Das in der Lichtquelle 25, z.B. eine bekannte Halogenlampe, erzeugte Licht gelangt über Linsen 27 und durch eine Blende 26 auf den Spiegel 28, wo es reflektiert wird und durch das Prisma 31, mit nicht näher gezeigten erfindungsgemäßen minioptischen Mitteln, die Oberseite der Leuchte verläßt. Die Oberseite der Leuchte ist in 29 mit dem Gehäuse 33 in üblicher Weise verschraubt. Die Linsen und die Blende sind in einer Haltevorrichtung 34 angeordnet. Diese wirkt als optische Bank, so daß sich eine gemeinsame optische Achse mit der Lichtquelle 25 ergibt.

Die beiden gezeigten Anwendungsbeispiele sind nur beispielhaft, es versteht sich, daß die erfindungsgemäße Idee und ihre Grundzüge universell einsetzbar sind, die Notwendigkeit ihres Einsatzes ist jedoch besonders bei Signaleinrichtungen im Luftfahrtbereich mit ihren besonderen Anforderungen gegeben.

## Patentansprüche

1. Verfahren zur Erzeugung von aus Unterflurfeuern abstrahlbarem Licht für Signal- oder Beleuchtungszwecke, insbesondere im Flughafenbereich, wobei durch eine Optik mit optisch wirkenden Flächen, wie Reflektoren und Refraktoren, gegebenenfalls auch Filtern, ein über ein Austrittsprisma (3, 8, 12) gerichtet abgestrahlter Lichtstrahl aus einer Lichtquelle, z.B. einer Halogenlampe (7), im Inneren des Unterflurfeuers erzeugt wird, wobei zum Erreichen einer spezifizierten, vorzugsweise gleichmäßigen, Intensitätsverteilung des abgestrahlten Lichts, dieses in einem Lampenreflektor (6) einer Querschnitts-Anpassung und dann einer Korrektur durch dem Fresnel-Prinzip-ähnliche Wirkungen, über Rippen oder kleinere Prismen (9, 11, 13, 15, 17) mit konkav und konvex abwechselnden, optisch zusammenwirkenden, Abschnitten (18) auf den Rippen oder den kleineren Prismen (9, 11, 13, 15, 17) derart unterzogen wird, daß die sich durch unterschiedliche Lichtwege im Inneren der Einrichtung ergebenden Fehlrichtungen des Lichts korrigiert werden.

2. Verfahren nach Anspruch 1, **dadurch gekennzeichnet**, daß die Korrektur nach dem Fresnel-Prinzip teilweise in, vorzugsweise asymmetrisch, verteilten, treppenstufenähnlichen Linsenabschnitten (15, 17) erfolgt, deren Größe im Millimeterbereich (Minioptik) liegt.

3. Unterflurfeuer mit zumindest einem Lichtaustrittsprisma zur Durchführung des Verfahrens nach Anspruch 1 oder 2, **dadurch gekennzeichnet,** daß es fehlerbehaftet arbeitende Mittel zur Lichtaustritts-Querschnittsverteilung und Abstrahlausrichtung in Form von Reflektoren, Refraktoren und/oder Linsen und mit dem Lichtaustrittsprisma (3, 8, 12) verbundene Mittel, in Form von Rippen oder kleineren Prismen (9, 11, 13, 15, 17) mit konkav und konvex abwechselnden, optisch zusammenwirkenden Abschnitten auf den Rippen oder den kleineren Prismen (9, 11, 13, 15, 17), zur Korrektur der durch die Mittel zur Verteilung und Strahlausrichtung entstandenen Fehler aufweist, die ähnlich dem Fresnel-Prinzip arbeiten.

4. Unterflurfeuer nach Anspruch 3, **dadurch gekennzeichnet,** daß die ähnlich dem Fresnel-Prinzip arbeitenden Mittel zumindest teilweise treppenstufenförmig ausgebildete Linsen- oder Prismenabschnitte (9, 11) mit asymmetrischen Profilen und vorzugsweise symmetrischer räumlicher Verteilung sind.

5. Unterflurfeuer nach Anspruch 3 oder 4, **dadurch gekennzeichnet,** daß die ähnlich dem Fresnel-Prinzip arbeitenden Mittel eine Größe aufweisen, die im Millimeterbereich liegt.

6. Unterflurfeuer nach Anspruch 3, 4 oder 5, **dadurch gekennzeichnet**, daß die, vorzugsweise treppenstufenartig ausgebildeten, ähnlich dem Fresnel-Prinzip arbeitenden Mittel (9, 11), rippenförmig ausgebildet und vorzugsweise zentralsymmetrisch angeordnet sind.

7. Unterflurfeuer nach Anspruch 3, 4, 5 oder 6, **dadurch gekennzeichnet**, daß die ähnlich dem Fresnel-Prinzip arbeitenden Mittel (9, 11) in treppenstufenartiger Ausbildung, untereinander einzeln oder in Abschnitten V-förmig zueinandergeneigt verlaufend angeordnet sind.

8. Unterflurfeuer nach Anspruch 3, 4, 5, 6 oder 7, **dadurch gekennzeichnet,** daß die ähnlich dem Fresnel-Prinzip arbeitenden Mittel (9, 11) in treppenstufenartiger Ausbildung (13, 15, 17) kurvenförmig, insbesondere kreisbogenartig, gekrümmt ausgebildet sind.

9. Unterflurfeuer nach Anspruch 3, 4, 5, 6, 7, oder 8, **dadurch gekennzeichnet**, daß die ähnlich dem Fresnel-Prinzip arbeitenden Mittel (9, 11) in treppenstufenartiger Ausbildung auf einer kurvenförmigen, insbesondere kreisbogenförmigen, Mittellinie angeordnet sind.

10. Unterflurfeuer nach Anspruch 3, 4, 5, 6, 7, 8 oder 9, **dadurch gekennzeichnet**, daß die treppenstufenartig ausgebildeten, ähnlich dem Fresnel-Prinzip arbeitenden Mittel (9, 11) als eintrittsseitige Rippen oder Prismen (9, 11) ausgebildet sind, die untereinander Übergangsradien aufweisen.

11. Unterflurfeuer nach Anspruch 10, **dadurch gekennzeichnet**, daß die Höhe (Größe) der Eintrittsrippen (9, 11) zwischen 0,5 und 6 mm, vorzugsweise im Bereich größer 1,5 mm liegt.

12. Unterflurfeuer nach Anspruch 10 oder 11, **dadurch gekennzeichnet**, daß der Abstand der Eintrittsrippen (9, 11) zwischen 1 und 10 mm, insbesondere im Bereich von 2,5 mm liegt.

13. Unterflurfeuer nach Anspruch 10, 11 oder 12, **dadurch gekennzeichnet,** daß die Übergangsradien zwischen den Eintrittsrippen (9, 11) im Bereich von 0,1 und 0,5 mm, insbesondere im Bereich von 0,3 mm liegen.

14. Unterflurfeuer nach einem oder mehreren der vorhergehenden Ansprüche, **dadurch gekennzeichnet**, daß es zur Abstrahlung von Licht mit über die Abstrahlbreite definierten, vorzugsweise richtungsgleichen, Abstrahlsubbereichen verwendet wird.

15. Unterflurfeuer nach einem oder mehreren der vorhergehenden Ansprüche, **dadurch gekennzeichnet,** daß es zur Beleuchtung von Gebäudeflächen, Fußgängerbereichen, Straßen etc. verwendet wird.

16. Unterflurfeuer nach einem oder mehreren der vorhergehenden Ansprüche 1 bis 15, **dadurch gekennzeichnet**, daß es in Verbindung mit einer abbildenden Optik, insbesondere im Innenbereich von Gebäuden, verwendet wird.

17. Unterflurfeuer nach einem oder mehreren der vorhergehenden Ansprüche, **dadurch gekennzeichnet,** daß es insbesondere zur Erzeugung linien- bzw. rechteckförmiger gleichmäßiger Lichtverteilungen verwendet wird.

## Claims

1. Method for generating light which can be radiated from flush lights for signal or lighting purposes, in particular in airports, whereby by means of an optical system with optically acting surfaces, such as reflectors and refractors, possibly also filters, a light beam radiated in a directional manner by way of an outlet prism (3, 8, 12) is generated from a light source, for example a halogen lamp (7), in the interior of the flush light, whereby to achieve a specified, preferably even distribution of intensity of the radiated light, the latter is subjected in a lamp reflector (6) to a cross-sectional adaptation and then to a correction by actions similar to the Fresnel principle, by way of ribs or smaller prisms (9, 11, 13, 15, 17) with alternately concave and convex, optically cooperating sections (18) on the ribs or the smaller prisms (9, 11, 13, 15, 17) in such a way that the misdirections of the light, resulting from different light paths in the interior of the device, are corrected.

2. Method according to claim 1, characterized in that the correction according to the Fresnel principle takes place partially in lens sections (15, 17) which are preferably asymmetrically distributed and are similar to stairs, the size of which sections lies in the millimetre range (mini-optics).

3. Flush light having at least one light outlet prism to carry out the method according to claim 1 or 2, characterized in that it has means, which are subject to error when operating, for light-outlet cross-sectional distribution and radiation alignment in the form of reflectors, refractors and/or lenses and means connected to the light outlet prism (3, 8, 12), in the form of ribs or smaller prisms (9, 11, 13, 15, 17) with alternately concave and convex, optically cooperating sections on the ribs or the smaller prisms (9, 11, 13, 15, 17), for the correction of the errors which have occurred by way of the means for distribution and beam alignment, which former means in each case operate similarly to the Fresnel principle.

4. Flush light according to claim 3, characterized in that the means operating similarly to the Fresnel principle are lens or prism sections (9, 11) constructed at least in part like stairs and having asymmetrical profiles and preferably symmetrical spatial distribution.

5. Flush light according to claim 3 or 4, characterized in that the means operating similarly to the Fresnel principle are of a size which lies in the millimetre region.

6. Flush light according to claim 3, 4 or 5, characterized in that the means (9, 11) which are preferably constructed like stairs and operate similarly to the Fresnel principle are constructed in the form of ribs and are preferably arranged centrally symmetrically.

7. Flush light according to claims 3, 4, 5 or 6, characterized in that the means (9, 11) operating similarly to the Fresnel principle are arranged in stair-like construction, individually among themselves or in sections which extend inclined towards each other in a V-shape.

8. Flush light according to claims 3, 4, 5, 6 or 7, characterized in that the means (9, 11) operating similarly to the Fresnel principle are constructed bent in stair-like construction (13, 15, 17), in the shape of a curve, in particular in a circular manner.

9. Flush light according to claims 3, 4, 5, 6, 7 or 8, characterized in that the means (9, 11) operating similarly to the Fresnel principle are arranged in stair-like construction on a curved, in particular circular, centre line.

10. Flush light according to claims 3, 4, 5, 6, 7, 8 or 9, characterized in that the means (9, 11) constructed in stair-like manner and operating similarly to the Fresnel principle are constructed as inlet-side ribs or prisms (9, 11) which have transition radii among them.

11. Flush light according to claim 10, characterized in that the height (size) of the inlet ribs (9, 11) lies between 0.5 and 6 mm, preferably in the region greater than 1.5 mm.

12. Flush light according to claim 10 or 11, characterized in that the spacing between the inlet ribs (9, 11) lies between 1 and 10 mm, in particular in the region of 2.5 mm.

13. Flush light according to claim 10, 11 or 12, characterized in that the transition radii between the inlet ribs (9, 11) lie in the region of 0.1 and 0.5 mm, in particular in the region of 0.3 mm.

14. Flush light according to one or more of the preceding claims, characterized in that it is used to radiate light with radiation sub-regions which are defined by the radiation width and preferably have the same direction.

15. Flush light according to one or more of the preceding claims, characterized in that it is used to illuminate the surfaces of buildings, pedestrian areas, streets etc.

16. Flush light according to one or more of the preceding claims 1 to 15, characterized in that it is used in connection with an imaging optical system, in particular in the interior of buildings.

17. Flush light according to one or more of the preceding claims, characterized in that it is used in particular to generate linear and rectangular even distributions of light.

## Revendications

1. Procédé de production de lumière, pouvant être émise par des feux encastrés, à des fins de signalisation ou d'éclairage, notamment dans les zones d'aéroports, dans lequel on produit par un dispositif optique ayant des surfaces à effet optique, comme des réflecteurs et des réfracteurs, éventuellement également des filtres, un rayon de lumière émis dans une direction par l'intermédiaire d'un prisme (3, 8, 12) de sortie à partir d'une source de lumière, par exemple une lampe (7) à halogène, à l'intérieur du feu encastré, dans lequel on soumet, pour obtenir une répartition spécifiée de préférence uniforme de l'intensité de la lumière émise, celle-ci dans un réflecteur (6) de lampe à une adaptation aux sections transversales puis à une correction par des effets similaires au principe de Fresnel, par l'intermédiaire de nervures ou de petits prismes (9, 11, 13, 15, 17), ayant des tronçons (18) alternativement concaves et convexes coopérant optiquement, sur les nervures ou sur les petits prismes (9, 11, 13, 15, 17), de telle sorte que les erreurs de direction de la lumière qui sont dues à des chemins optiques différents à l'intérieur du dispositif soient corrigées.

2. Procédé suivant la revendication 1, caractérisé en ce que l'on effectue la correction suivant le principe de Fresnel en partie dans des tronçons (15, 17) de lentilles répartis de préférence de manière dissymétrique et semblables à des marches d'escalier, dont la taille est de l'ordre du millimètre (optique miniaturisée).

3. Feu encastré comportant au moins un prisme de sortie de la lumière pour la mise en oeuvre du procédé suivant la revendication 1 ou 2, caractérisé en ce qu'il comporte des moyens travaillant de manière erronée pour la répartition dans la section transversale de sortie de la lumière et pour l'orientation de l'émission sous forme de réflecteurs, de réfracteurs et/ou de lentilles et des moyens, qui sont reliés au prisme (3, 8, 12) de sortie de la lumière, sous forme de nervures et/ou de petits prismes (9, 11, 13, 15, 17) ayant des tronçons alternativement concaves et convexes, coopérant optiquement sur les nervures ou sur les petits prismes (9, 11, 13, 15, 17), pour la correction des erreurs dues aux moyens de répartition et d'orientation du rayonnement, lesquels moyens travaillent de manière similaire au principe de Fresnel.

4. Feu encastré suivant la revendication 3, caractérisé en ce que les moyens travaillant de manière similaire au principe de Fresnel sont des tronçons (9, 11) de lentilles ou de prismes de forme au moins en partie en forme de marches d'escalier ayant des profils dissymétriques et à répartition spatiale de préférence symétrique.

5. Feu encastré suivant la revendication 3 ou 4, caractérisé en ce que les moyens travaillant de manière similaire au principe de Fresnel ont une taille de l'ordre du millimètre.

6. Feu encastré suivant la revendication 3, 4 ou 5, caractérisé en ce que les moyens (9, 11) fonctionnant de manière similaire au principe de Fresnel et de préférence en forme de marches d'escalier sont en forme de nervures et sont disposés de préférence de manière symétrique en une symétrie centrale.

7. Feu encastré suivant la revendication 3, 4, 5 ou 6, caractérisé en ce que les moyens (9, 11) travaillant de manière similaire au principe de Fresnel sont disposés dans une réalisation du type en marches d'escalier en s'étendant l'un en dessous de l'autre ou en étant penchés l'un vers l'autre en tronçons en forme de V.

8. Feu encastré suivant la revendication 3, 4, 5, 6 ou 7, caractérisé en ce que les moyens (9, 11) travaillant de manière similaire au principe de Fresnel sont réalisés à la manière de marches d'escalier (13, 15, 17) en forme de courbe, en étant cintrés notamment en arcs de cercle.

9. Feu encastré suivant la revendication 3, 4, 5, 6, 7 ou 8, caractérisé en ce que les moyens (9, 11) travaillant de manière similaire au principe de Fresnel sont disposés à la manière de marches d'escalier sur une ligne médiane courbe, notamment en forme d'arc de cercle.

10. Feu encastré suivant la revendication 3, 4, 5, 6, 7, 8 ou 9, caractérisé en ce que les moyens (9, 11) travaillant de manière similaire au principe de Fresnel et de forme du type de marches d'escalier sont formés de nervures du côté entrée ou de prismes (9, 11), qui ont des rayons de passage l'un sous l'autre.

11. Feu encastré suivant la revendication 10, caractérisé en ce que la hauteur (taille) des nervures (9, 11) d'entrée est comprise entre 0,5 et 6 mm, de préférence dans la plage supérieure à 1,5 mm.

12. Feu encastré suivant la revendication 10 ou 11, caractérisé en ce que l'intervalle des nervures (9, 11) d'entrée est compris entre 1 et 10 mm, notamment dans la plage de 2,5 mm.

13. Feu encastré suivant la revendication 10, 11 ou 12, caractérisé en ce que les rayons de passage entre les nervures (9, 11) d'entrée sont compris entre 0,1 et 0,5 mm, notamment dans la plage de 0,3 mm.

14. Feu encastré suivant l'une ou plusieurs des revendications précédentes, caractérisé en ce qu'il est utilisé pour l'émission de lumière comportant des sous-domaines de rayonnement définis par l'intermédiaire de la largeur d'émission et de préférence de même direction.

15. Feu encastré suivant l'une ou plusieurs des revendications précédentes, caractérisé en ce qu'il est utilisé pour éclairer des surfaces de bâtiments, des zones piétonnes, des routes, etc.

16. Feu encastré suivant l'une ou plusieurs des revendications précédentes 1 à 15, caractérisé en ce qu'il est utilisé avec un dispositif optique de représentation, notamment à l'intérieur de bâtiments.

17. Feu encastré suivant l'une ou plusieurs des revendications précédentes, caractérisé en ce qu'il est utilisé notamment pour produire des diffusions lumineuses uniformes rectilignes ou rectangulaires.
